# DEMANDE DE BREVET EUROPEEN

(11) **EP 0 033 695 A2**
(43) Date de publication de la demande: **12.08.1981**
(21) Numéro de dépôt: 81400144.2
(22) Date de dépôt: 30.01.1981
(51) Int. Cl.: B44D 3/18, B27F 7/15

(54) **Machine de pose d'une toile sur un cadre**

(30) Priorité: 30.01.1980 FR 8001979; 01.12.1980 FR 8025418
(71) Demandeur: CHAUSSURES HELENE S.A.R.L., F-77390 Verneuil L'Etang (FR)
(72) Inventeur: Chahantian, André, F-94140 Alfortville (FR)
(74) Mandataire: Viard, Jean

(57) **Abrégé**

Selon l'invention, le cadre est posé sur une enclume 9 mobile latéralement, la toile étant saisie par une pince incurvée 15 dont la fermeture est commandée par un premier vérin, la tension étant obtenue par déplacement de la pince commandé par un second vérin, le cadre étant déplacé pas à pas sur l'enclume 9 au-dessous de la tête de clouage 2 et dans les angles avec l'enclume 9.

Applications : pose automatique ou semi automatique de toiles tendues sur des cadres.

## Description

L'invention a pour objet une machine destinée en particulier, mais non exclusivement, à la pose automatique ou semi-automatique de toiles sur des cadres, généralement en bois.

On sait qu'actuellement de tels cadres utilisés en peinture par exemple sont obtenus par clouage ou agrafage des bords d'une surface de toile sur les bords extérieurs dudit cadre. Cette opération est réalisée manuellement et, outre qu'elle requiert un temps très long, is est difficile d'obtenir par cette méthode une tension convenable de la toile sur toute sa surface et il se forme des bulles ou des plis qui gênent le peintre. La pose tendue d'une toile sur un cadre ne peut être effectuée d'une manière convenable que par des artisans ayant acquis au cours de nombreuses années de pratique les tours de main nécessaires.

La présente invention a pour but de remédier à cet inconvénient et de permettre le montage tendu d'une toile sur un cadre par un personnel même non qualifié, la machine remplissant elle-même un certain nombre de fonctions automatiquement.

Selon la présente invention, la machine pour la pose d'une toile sur un cadre est caractérisée en ce qu'elle comprend un support mobile latéralement destiné à recevoir la partie intérieure du cadre, une tête de clouage ou d'agrafage disposée au-dessus dudit support et des moyens pour assurer la tension de la toile avant sa fixation sur le cadre par clouage ou agrafage.

Selon une autre caractéristique de l'invention, les moyens de tension de la toile consistent en une pince courbe montée sur la tige d'un vérin.

Ainsi, le clouage ou agrafage est réalisé automatiquement à l'emplacement désiré alors que la toile en ce point est tendue sur le cadre, la commande de ces opérations pouvant être obtenue par une pédale qui libère les mains.

D'autres caractéristiques et avantages de l'invention apparaîtront au cours de la description qui va suivre de modes de réalisation particuliers, donnés uniquement à titre d' exemples, en regard des figures qui représentent:
- La Fig.1 une vue en perspective d'une machine de pose;
- La Fig.2, une vue de coté de la partie supérieure de la même machine;
- La Fig.3, une coupe selon la ligne III-III de la figure 1
- Les Fig. 4 à 7, l'évolution du dispositif de tension de la toile au cours d'un cycle de clouage;
- Les Fig. 8, 9 et 10 l'évolution de la position du cadre ou chassis au cours du clouage de l'un des côtés;
- La Fig. 11, une vue en perspective de la pince;
- Les Fig. 12,13 et 14, des vues d'un vérin de commande de la pince.

Sur la Fig.l, on voit que la machine se compose d'un bâti 1 à la partie supérieure duquel est montée une tête de clouage 2, permettant une distribution des clous un à un. Les clous sont, de préférence des semences de tapissier calibrées. La tête de clouage est disposée au-dessus d'un support 3 qui est destiné à maintenir le cadre lors du clouage. Le bâti 1 renferme tous les éléments électromécaniques, pneumatiques ou hydrauliques assurant le fonctionnement de la machine. Des boutons poussoirs de commande 4 permettent d'assurer la mise en état de fonctionnement de la machine, la commande des opérations proprement dites étant par exemple obtenue par des pédales 5,6 et 7. Outre, sa fonction de présentation des clous ou agrafes, la tête 2 permet de faire pénétrer les pointes, clous, semences ou agrafes dans le bois du cadre sous l'action d'un vérin 8, par exemple pneumatique. Des têtes de clouage de ce type sont connues et sa description n'est pas nécessaire.

L'originalité principale de la machine consiste dans le dispositif de support du cadre ou chassis et dans la pince de tension de la toile. Le support, désigné d'une manière générale par la référence 3 comprend une pièce 9 ou enclume, mobile latéralement par coulissement à l'intérieur d'une pièce fixe 10, dans une rainure en "T" 11 par exemple. Sur l'enclume 9 peuvent être montées des cales d'épaisseur 12, par l'intermédiaire d'un téton 13 pénétrant dans un trou borgne 14. En effet, la largeur du bois constituant le cadre peut varier et il est nécessaire, en vue du clouage, que toutes les surfaces extérieures se trouvent au même niveau, quelle que soit la largeur des montants et travers du cadre, après montage sur la machine.

Une autre caractéristique de l'invention consiste en ce que, comme celà apparaît sur les Fig. 11 et 14, la toile est-saisie par une pince 15 incurvée de manière à pouvoir serrer simultanément plusieurs fibres'de la trame de la toile et. tirer sur celle-ci sans risque de déchirure.

La Figure 2 est un schéma représentant la tête de clouage 2, le vérin de clouage 8 et l'on distingue sur ce schéma deux vérins 16 et 17 permettant d'actionner la pince 15. Il est en effet nécessaire que la pince soit d'une part susceptible d'être fermée (fonction de préhension) et, d'autre part susceptible de subir un déplacement (fonction de tension). Dans le mode de réalisation représenté sur la Fig.2, la première fonction est assurée par le vérin 16 et la seconde par le vérin 17. A cet effet, le corps du vérin 16 est monté piv-otant sur un axe 20 solidaire du bâti de la machine. Le vérin 16 assure l'ouverture et la fermeture de la pince 15 respectivement lors du relâchement de la toile après le clouage et avant application de la tension sur la toile. Cette tension est assurée par le vérin 17 qui est articulé par son extrémité 18 sur le bâti de la machine, le vérin 16 étant lui-même articulé en 19 sur la tige du vérin 17. Bien entendu, tout autre dispositif d'articulation peut être mis en oeuvre, sans sortir pour celà du cadre de l'invention.

On aperçoit sur la Figure 3, en coupe, la pièce-support 10 qui comprend d'une part une rainure en "T", 11 et, d'autre part des moyens 21 de rappel élastique de l'enclume 9 dans sa position de repos qui se trouve être la position située immédiatement au-dessous de la tête de clouage. Cette position est obtenue automatiquement lorsque le ressort 21 a ramené l'enclume 9 vers le centre, par l'action d'une bille 22 armée par un ressort 23. Cette bille pénètre à l'intérieur d'une encoche du tenon 24, coulissant dans la pièce en "T" 11 et solidaire de l'enclume 9 grâce au boulon 25. La partie supérieure de l'enclume 9 présente une saillie de section triangulaire 26 permettant l'appui du cadre ou chassis lors de l'opération de clouage.

On retrouve les éléments précédemment mentionnés sur les figures 4 à 7 qui représentent la position des différents organes au cours d'une opération de clouage. Sur la figure 4, le chassis 27 qui apparaît en coupe est posé, par l'intermédiaire de la cale 12 sur l'enclume 9. La pince 15 vient autour du bord 29 de la toile 28. Comme représenté sur la figure 5, l'opération suivante consiste en la fermeture de la pince 15 qui est obtenue par introduction du fluide sous pression dans la canalisation d'entrée 30 du vérin 16. La pince est ainsi fermée et la toile est serrée entre ses macₕoires.Puis, comme représenté sur la figure 6, la tension de la toile est obtenue par pivotement du vérin 16 autour de son axe 20, résultant de la sortie de la tige du vérin ₁₇. Les organes restant alors dans la même position, la tête de clouage 2 descend au contact de la surface supérieure du chassis,comme représenté sur la figure 7, et le clouage est effectué. Par action sur la pédale 7, la pince est ouverte et le chassis est déplacé par translation latérale jusqu'à la position de clouage suivante.

Les figures 8 à 10 schématisent les opérations de clouage d'une toile sur le bord d'un chassis. Comme représenté sur la figure 8, on procède dans un premier temps au clouage du milieu de la toile sur le milieu du cadre. On déplace ensuite pas à pas, le pas de clouage ou d'agrafage étant indiqué par l'expérience, le cadre vers la droite de la figure par exemple. Lorsque le bord du cadre perpendiculaire à celui que l'on cloue vient au contact de l'enclume 9, l'enclume est déplacée vers la droite en bandant le ressort 21, comme celà est représenté sur la figure 9, ce qui permet de clouer les bords ou les parties du chassis présentant des entretoises. Le chassis est ensuite ramené vers le centre, l'enclume 9 reprenant automatiquement sa position de repos sous l'action conjuguée du ressort 21 et de la bille 22, puis est déplacé pas à pas vers la gauche de la figure. Comme précédemment, lorsque le bord perpendiculaire du cadre arrive au contact de l'enclume, celle-ci est entraînée latéralement vers la gauche en bandant le ressort 21. Il est bien entendu possible de substituer au ressort en spirale 21 deux ressorts, du type épingle à cheveux,par exemple, pour obtenir le même résultat.

La figure 11 représente une pince selon l'invention. Elle comprend deux machoires 48 et 49, la machoire mobile 49 étant articulée sur la machoire fixe 48. Conformément à une caractéristique de l'invention, les machoires sont incurvées de manière à saisir simultanément plusieurs fils de la trame et ainsi d'éviter tout risque de déchirure lors de la tension.

Les figures 12 à 14 représentent un dispositif de vérins permettant d'obtenir avec un ensemble compact la double fonction de préhension et de tension qui est dévolue à la pince. Comme dans l'exemple précédemment décrit et représenté, la pince doit pouvoir immobiliser la toile entre ses machoires et se déplacer pour assurer la tension avant le clouage. Un avantage du mode de réalisation représenté sur les figures 12 à 14 provient de ce que le déplacement de la pince est rectiligne et, par exemple horizontal. Dans ce mode de réalisation un premier vérin à simple effet est monté à l'intérieur d'un vérin à double effet, le but du premier vérin étant de réaliser la fermeture de la pince et celui du second vérin de réaliser la traction alors que la pince est refermée sur la toile.

Sur les figures 12 à 14, le corps 31 reste fixe pendant toutes les opérations. Sur ces figures, la pince est en position fermée et le vérin de traction en position arrière. La pince proprement dite est montée sur un bloc-support 32 lui-même coulissant à l'intérieur du corps 31. En position arrière ou rétractée (représentée sur la figure 12,) le bloc-support 32 vient en butée contre un bloc d'arrêt 33, vissé à l'intérieur du corps au moyen d'une pièce auxiliaire34 sur laquelle viennent se raccorder deux canalisations 35 et 36 reliées par ailleurs à un compresseur d'air(non représenté). A l'intérieur du corps 31 se trouvent également un piston 37 de déplacement de la pince et qui est solidaire du bloc-support 32 et un piston 38 de commande d'ouverture et de fermeture de la pince 15. Le piston 38 peut se déplacer à l'intérieur du cylindre dans une chambre 43 sous la pression d'un fluide comprimé tel que de l'air, introduit par un embout 39, le mouvement vers l'avant (sur la figure) comprimant un ressort de rappel 47. La chambre 43 est formée dans un cylindre 40 solidarisé du pistan 37 par des vis 41 dont une seule apparaît sur la figure 12. Le déplacement du piston 38 dans la chambre 43 provoque le déplacement longitudinal d'une tige 44 terminée par un sabot 45 formant came. Le mouvement de ce sabot est guidé par un galet 46 monté pivotant sur le bloc-support 32. La pince proprement dite comporte une machoire supérieure fixe 48 et une machoire inférieure 49 pivotant autour de l'axe horizontal 50. La machoire 49 est terminée à sa partie inférieure par un talon cylindrique 5l.destiné à coopérer avec la came 45. Un ressort de rappel à lame 52 ramène automatiquement la machoire 49 en position ouverte en l'absence de toute sollicitation mécanique. La tige 44 est par ailleurs guidée, lors de ses déplacements longitudinaux par coulissement à l'intérieur du piston 37.

Le piston 37 se déplace à l'intérieur du corps 31 sous l'action de fluide sous pression qui est introduit, en fonction du déplacement à obtenir soit par la canalisation 35, soit par la canalisation 36. Le piston 37 est solidarisé du bloc-support 32 par des circlips 42 de sorte que le bloc support 32 suit les mouvements du piston 37, tout en étant guidé par des axes Selon que le fluide est introduit par la canalisation 35 ou la canalisation 36, la pression s'exerce soit sur le bloc 32 pour le faire avancer, soit sur le piston 37 pour le faire reculer. Les différents joints d'étanchéité nécessaires ont été représentés, mais non référencés.

Le fonctionnement de ce dispositif est le suivant :
sur les figures 12 à 14, la pince est serrée et en position de recul. C'est à dire que le clouage de la toile (non représentée) vient de se produire.Il faut donc avancer la pince en vue de la prochaine traction après l'avoir ouverte pour qu'elle puisse se déplacer en laissant la toile immobile.A cet effet, la pression appliquée sur l'embout 39 est supprimée et le ressort 47 déplace la tige 44 vers l'arrière (à gauche sur la figure 12), ce qui dégage le sabot 45 du talon 51. Le ressort 52 provoque le pivotement de la machoire 49 autour de l'axe 50 et par là l'ouverture de la pince. La pince étant ouverte, on applique le fluide sous pression par la canalisation 35 et le conduit 65 ce qui déplace le bloc 32 vers l'avant (à droite de la figure) jusqu'à ce que la face avant37^{a} du piston 37 vienne en butée contre la pièce d'arrêt 33. Le cadre et la toile subissent alors un mouvement de translation orthogonal à l'axe de la pince et, la pince est refermée par le processus inverse de celui qui vient d'être décrit, c'est à dire que le fluide souspression, introduit par l' embout 39 repousse le piston 38 et la tige 44 vers l'avant. L'opération suivante consiste dans la tension de la toile qui résulte du retrait de la pince et de son bloc-support 32. Ce mouvement est obtenu en fermant la canalisation 35 et en ouvrant la canalisation 36. La pression est appliquée, par le conduit 66 sur la face avant du piston 37 et celui-ci recule jusqu'à ce que le bloc 32 vienne au contact de la pièce d'arrêt 33. La toile est ainsi tendue d'une valeur égale à la course du piston 37, la pression appliquée sur l'embout 39 étant maintenue pendant tout ce déplacement.

On obtient alors la position représentée sur la Figure 12 et, après clouage, un nouveau cycle OUVERTURE DE LA PINCE-AVANCE DE LA PINCE- FERMETURE DE LA PINCE- RECUL DE LA PINCE-CLOUAGE peut commencer. On a en effet constaté que l'ouverture de la pince peut être obtenue par un vérin à simple effet, le déplacement de celle-ci étant de préférence commandé par un cylindre à double effet, les efforts étant plus importants. La commande de ces différentes opérations peut également être obtenue par un ensemble de pédales.Dans le cas où l'on doit tendre une toile ou toute autre pièce textile sur un cadre ou support dont les dimensions excèdent celles de la machine, il est possible de dégager le dispositif qui vient d'être décrit pour le déplacer autour du cadre .

La machine qui vient d'être décrite, quel que.soit le mode de réalisation mis en oeuvre, permet à un ouvrier même non qualifié de réaliser une pose tendue. La structure de la machine permet à l'opérateur de travailler devant lui, c'est à dire qu'il peut suivre à tout moment l'évolution du travail et intervenir en cas d'incident. Il est également possible de prévoir plusieurs têtes de clouage et/ou d'agrafage travaillant simultanément ou séquentiellement. Dans la machine qui vient d'être décrite, la mobilité de l'enclume n'a pour but que de permettre le clouage dans les angles ou au niveau d'entretoises éventuelles, le chassis étant d'une manière générale déplacé manuellement. Dans le cas où un nombre suffisant de cadres sont à entoiler, il est bien entendu possible de prévoir un déplacement pas à pas automatisé des chassis.

Il va de soi que des modifications peuvent être apportés aux modes de réalisation qui viennent d'être décrits, notamment par substitution de moyens techniques équivalents, sans sortir pour celà du cadre de la présente invention.

## Revendications

1. Machine pour la pose d'une toile sur un cadre à l'état tendu au moyen de clous distribués par une tête de clouage, caractérisée en ce qu'elle comprend au moins une pince disposée au-dessous de ladite tête de clouage et un support de cadre, mobile latéralement par coulissement dans un support fixe, ladite tête de clouage étant mobile dans un plan vertical, des moyens assurant la tension de la toile par l'intermédiaire de ladite pince avant descente de la tête de clouage.

2. Machine selon la revendication 1, caractérisée en ce que la pince précitée est à bord incurvé , sa fermeture étant assurée par un vérin, la tension de la toile résultant du déplacement de la pince.

3. Machine selon la revendication 2, caractérisée en ce que le corps du vérin précité est articulé autour d'un axe horizontal fixe du chassis, sa partie inférieure étant articulée sur l'extrémité de la tige d'un second vérin dont le corps articulé sur le bâti est sensiblement horizontal.

4. Machine selon la revendication 2, caractérisée en ce que le vérin de commande d'ouverture de la pince est monté à l'intérieur du corps fixe d'un second vérin et est solidaire du piston dudit second vérin.

5. Machine selon la revendication 4, caractérisée en ce que la pince précitée est solidaire d'un support entraîné par le piston dudit second vérin.

6. Machine selon l'une des revendications 4 ou 5, caractérisée en ce que le piston du vérin de commande d'ouverture précité est solidaire d'une tige dont l'extrêmité porte une came agissant sur le talon d'une machoire mobile pour provoquer la rotation ce celle-ci autour d'un axe, ladioe tige passant à travers le piston du second vérin.

7. Machine selon l'une des revendications 4,5 ou 6, caractérisée en ce que le vérin d'ouverture de la pince est un vérin à simple effet, le piston étant rappelé en position de repos par un ressort, le second vérin ou vérin de traction étant un vérin à double effet.

8. Machine selon l'une quelconque des revendications précédentes caractérisée en ce que la mâchoire mobile de la pince est rappelée dans sa position d'ouverture par un ressort à lame portant contre le talon de ladite machoire.

9. Machine selon l'une quelconque des revendications précédentes, caractérisée en ce que les opération de clouage, de fermeture et d'ouverture de la pince, de tension de la toile, etc.. sont commandées par des pédales disposées à la partie inférieure du bâti.

10. Pince constituée par une mâchoire mobile articulée sur une machoire fixe, caractérisée en ce qu'une came solidaire du piston d'un premier vérin vient en contact avec le talon de ladite machoire mobile pour provoquer sa rotation lorsque le piston dudit vérin est en position avant, un ressort à lame portant sur ledit talon provaquant la rotation en sens inverse de la machoire lorsque ledit piston est en position arrière, ledit vérin étant monté à l'intérieur d'un second vérin, la mâchoire fixe étant solidaire du piston dudit second vérin de sorte que l'ensemble de la pince peut être déplacé en direction rectiligne, le déplacement différentiel du premier piston par rapport au second assurant la fermeture de ladite pince.
